# EUROPÄISCHE PATENTSCHRIFT

(11) **EP 1 698 254 B1**
(45) Veröffentlichungstag und Bekanntmachung des Hinweises auf die Patenterteilung: **28.05.2008**
(21) Anmeldenummer: 06405097.4
(22) Anmeldetag: 06.03.2006
(51) Int. Cl.: A47C 1/03, A47C 7/54, B60N 2/46

(54) **Sitzmöbel mit Rückenlehne und Armstütze**
Seating furniture with backrest and armrest
Meuble d'assise avec dossier et accoudoir

(30) Priorität: 04.03.2005 CH 3772005
(43) Veröffentlichungstag der Anmeldung: 06.09.2006
(73) Patentinhaber: Provenda Marketing AG, 9466 Sennwald (CH)
(72) Erfinder: Tobler, Peter, 9466 Sennwald (CH)
(74) Vertreter: Walder, Martin Bernhard

(56) Entgegenhaltungen:
- DE-U1- 8 223 491
- US-A- 4 466 664
- US-A- 5 702 157

## Beschreibung

Die Erfindung betrifft ein Sitzmöbel mit einer Rückenlehne und wenigstens einer Armstütze, insbesondere einen Bürostuhl oder einen Stuhl für Saalbestuhlungen. Bei Stühlen dient eine Armstütze der Stützung eines Armes und gegebenenfalls einer Trennung zwischen zwei benachbarten Sitzen einer Stuhlreihe. Eine Höhenverstellbarkeit der Armstütze dient der Komfortanpassung an unterschiedlich grosse Personen. Eine Armstützenverschwenkung dient dazu, alternativ durch ein Wegklappen der Armstütze eine komfortable Sitzbreite zu gewähren oder durch ein Hervorklappen der Armstütze gegebenenfalls benachbarte Sitze voneinander zu trennen und eine Armauflage zu schaffen.

Aus der US-A- 5,702,157 ist eine anpassbare Armstütze für einen Fahrzeugsitz bekannt. Diese Armstütze ist um eine horizontale, parallel zur Rückenlehne gerichtete Schwenkachse verschwenkbar gelagert. Zur Höhenverstellung ist sie mit einer in der Armstütze integrierten Arretiereinrichtung in einer Mehrzahl von Schwenkstellungen arretierbar. Die Arretiereinrichtung umfasst einen fest an einem Trägerteil der Rückenlehne angeordneten Achskörper. Die Armlehne ist mit einer den Achskörper umgreifenden Nabe am Achskörper angeordnet und um den Achskörper verschwenkbar. Am Achskörper sind Einrastzähne ausgebildet und eine Rastklinke ist an der Armlehne angelenkt. Diese Rastklinke kann in mehreren Stellungen der Armlehne mit den Einrastzähnen in Eingriff stehen und durch ein Wegklappen der Armlehne nach oben entgegen der Federkraft einer die Rastklinke gegen den Achskörper ziehenden Feder ausser Eingriff gebracht werden. Durch dieses nach oben Wegklappen der Armlehne wird die Rastklinke soweit verschwenkt, dass die Feder an der Schwenkachse der Rastklinke vorbeigeführt wird und sie diese in der verschwenkten Stellung hält. Beim nach unten Abklappen der Armstütze wird in der untersten Stellung der Armstütze die Rastklinke wieder zum Achskörper hin verschwenkt, so dass die Feder die Rastklinke gegen die Einrastzähne am Achskörper zieht. Die Armstütze kann nun lediglich nach oben geschwenkt werden, wobei die Rastklinke einen Einrastzahn um den andern überspringt. Um die Armstütze wieder absenken zu können, muss sie zuerst wieder nach oben weggeschwenkt werden. Für die Höhenverstellung sind die Einrastmöglichkeiten zwischen der Rastklinke und den Einrastzähnen auf einen Schwenkwinkel von einigen Grad beschränkt. Die Armstütze ist lediglich in eine zur Rückenlehne parallele Stellung nach oben wegklappbar. Die Armstütze ist in der weggeklappten Stellung nicht arretierbar. Die Schwenkachse der Armstütze liegt soweit hinten, dass die weggeschwenkte Armstütze in etwa in der Ebene der Rückenlehne angeordnet ist.

Aus der US-A-4,466,664 ist ein Fahrzeugsitz mit einer in der Neigung verstellbaren Rückenlehne und einer Armstütze bekannt. Die Armstütze ist an der Rückenlehne angeordnet und nach oben wegklappbar ausgebildet. Sie ist in einer Mehrzahl von Drehstellungen gegenüber der Rückenlehne arretierbar. Die Arretierung kann durch Betätigung eines Drückers entgegen einer Federkraft gelöst werden. Der Drücker ist auf der Aussenseite der Armstütze angeordnet und in Längsrichtung der Drehachse eindrückbar. In eingedrückter Stellung ist die Arretierung gelöst.

Aus dem Gebrauchsmuster DE-U-82 23 491 ist eine Armlehne eines Fahrzeugsitzes bekannt, die nach unten abklappbar ist. Gemäss der Beschreibung ist eine Sperre durch Anheben der Armlehne, Zug nach vorne an der Armlehne oder Betätigung einer nicht dargestellten Handhabe lösbar. In einem Ausführungsbeispiel ist eine Klinke mit einem Rastzahn vorhanden, der in einer Mehrzahl von Drehstellungen mit einem Rasisegment in der Art eines Totpunktverschlusses zusammenwirkt. Die Armstütze ist daher wie die Armstütze gemäss der US-A- 5,702,157 von einer nach unten arretierten Drehstellung in die nächste nach oben verschwenkbar. In der oberen Endstellung wird die Klinke umgeschwenkt in eine Stellung, in der eine Feder die Klinke in der ausgerasteten Stellung hält. Nun kann die Armlehne nach unten geschwenkt werden. In einer untersten Stellung, die nicht ganz in der Ebene der Rückenlehne liegt, schwenkt die Klinke wieder zurück in die Arretierstellung, in welcher deren Rastzahn beim Hochschwenken der Armstütze von der Feder in jede Ausnehmung des Rastsegments gedrückt wird.

Nachteilig an diesen Fahrzeugsitzen ist, dass sie keine ortunabhängige Stühle sind, sondern fest in einem Fahrzeug montiert sind. Sitzmöbel hingegen sind ortunabhängige, mobile Stühle und müssen daher andere Voraussetzungen erfüllen als Fahrzeugsitze. So müssen Sitzmöbel den Gegebenheiten am Einsatzort wie Tischhöhe, Aufstellung in Reihen, angrenzende Möbel etc. anpassbar sein, wogegen die Umgebung von Fahrzeugsitzen unveränderlich ist.

In Bezug auf eine Arretiereinrichtung für die in verschiedene Drehstellungen verschwenkbare Armlehne ist bei den bekannten Sitzen von Nachteil, dass diese nicht erlauben, die Armlehne mit dem die Armlehne nutzenden Arm nach unten abzusenken und wegzuschwenken. Die Armlehne muss durch einen Bereich über der Armstütze hindurch weggeschwenkt werden, in welchem der Benutzer des Sitzmöbels seinen Arm hält. Die bekannten, in mehreren Drehstellungen arretierbaren Armstützen sind nämlich lediglich nach oben wegschwenkbar oder müssen zuerst in eine nach oben gerichtete Stellung geschwenkt werden, um sie nach unten wegschwenken zu können. Dies bedingt, dass der Benutzer seinen über der Armstütze hängenden Arm in unangenehmer Weise nach oben wegdreht, um mit der Hand die Armstütze unter seinen Achselbereich zu schwenken, oder aber seinen Arm der Armstütze ausweichend vor seinen Oberkörper nimmt, was ein Wegschwenken der Armstütze mit diesem Arm gänzlich verunmöglicht.

Aufgabe der vorliegenden Erfindung ist es, einen Sitz mit Armstütze zu schaffen, bei dem die Armstütze auf technisch einfache und für den Benützer angenehme Weise mit dem die Armstütze benützenden Arm höhenverstellbar und wegklappbar ist. Die Aufgabe einer Weiterentwicklung der Erfindung ist, ein Bedienteil für eine Rückenverstellung in die Armstütze zu integrieren.

Die Erfindung löst die Aufgabe einer technisch einfachen und bedienungsfreundlichen Höhenverstellung durch die Merkmale des Anspruchs 1.

Bei einem erfindungsgemässen Sitzmöbel mit einer Sitzfläche, einer Rückenlehne und wenigstens einer um eine horizontale, parallel zur Rückenlehne gerichtete Schwenkachse höhenverstellbaren und nach unten wegschwenkbaren Armstütze, ist eine Arretiereinrichtung in der Armstütze integriert. Mittels dieser Arretiereinrichtung ist die Armstütze in einer Mehrzahl von Drehstellungen arretierbar. Durch Betätigung eines von Hand betätigbaren Drückers (27) ist sie lösbar. Damit die Handhabung der Armstütze angenehm ist, ist der Drücker unter der Armstütze angeordnet.

Eine bevorzugte Arretiervorrichtung zum Arretieren der Armstütze in verschiedenen Schwenkstellungen wird dadurch erreicht, dass am Trägerteil ein Achskörper angeordnet ist, die Armlehne mit einer Nabe den Achskörper umfasst und somit um den Achskörper verschwenkbar ist, und am Achskörper Einrastzähne oder Einrastnuten ausgebildet sind und in der Armlehne eine RastkIinke angelenkt ist, welche Rastklinke, z.B. durch Federkraft, in mehreren Stellungen mit den Einrastzähnen oder Einrastnuten zusammenwirken kann.

Eine solche Rastklinke ist, gegebenenfalls entgegen der Federkraft, aus den Einrastnuten und daher vom Achskörper lösbar, so dass die Armstütze verschwenkt werden kann. Die Armstütze umgreift daher mit einer Nabe den fest am Trägerteil angeordneten Achskörper, der die Schwenkachse für die Armlehne definiert. Die in der Armstütze integrierte Arretiereinrichtung umfasst den Achskörper mit Einrastzähnen oder Einrastnuten, eine an der Armlehne angelenkte Rastklinke, die eine in die Einrastzähne oder -nuten des Achskörpers Eingriff nehmende Schwenkstellung einnehmen kann, und den von Hand betätigbaren Drücker zum Verschwenken der Rastklinke aus der Eingriff nehmenden Stellung in die gelöste Stellung.

Es ist jedoch ebenso zweckmässig eine Umkehrung dieser Arretiervorrichtung ausführbar, bei welcher die Rastklinke am Achskörper angelenkt ist und in der Nabenöffnung Einrastzähne oder Einrastnuten vorgesehen sind, welche mit der Rastklinke lösbar zusammenwirken können.

Vorteilhaft sind für die Höhenverstellung die Einrastmöglichkeiten zwischen der Rastklinke und den Einrastzähnen oder -nuten beschränkt auf einen Schwenkwinkel von mindestens 10 und höchstens 35 Grad, vorzugsweise von mindestens 15 und höchstens 30 Grad, und besonders bevorzugt von 20 bis 25 Grad. Da die Höhenverstellung durch Verschwenkung erreicht wird, ergeben grössere Winkelunterschiede eine Neigung der Armstütze, die nicht mehr angenehm ist.

Die Armstütze ist jedoch auch wegklappbar. Nach dem Lösen der Arretierung kann die Armstütze somit bis parallel zur Richtung der Rückenlehne verschwenkt und zweckmässigerweise in dieser Stellung arretiert werden. Zur Arretierung können Einrastzähne oder -Nuten am Achskörper (oder gegebenenfalls an der Nabe) vorgesehen werden, die in dieser weggeklappten Stellung der Armstütze mit der Rastklinke zusammenwirken können. Die Armstütze wird erfindungsgemäss nach unten weggeklappt. Dank dem die Schwenkachse hinter der Sitzfläche des Sitzes liegt, liegt die weggeschwenkte Armstütze in etwa in der Ebene der Rückenlehne.

Zum Lösen der Arretierung ist in der Armstütze ein federnd gelagerter Drücker vorgesehen, welcher in Eingriff mit der Rastklinke ist. Bei Betätigung des Drückers wird daher die Rastklinke verschwenkt. Sie gelangt somit ausser Eingriff mit den Einrastzähnen oder -nuten. Wird der Drücker jedoch losgelassen, so federt er zurück bis die Rastklinke am Achskörper ansteht, bzw. darin einrastet.

Die Einrastzähne oder -nuten sind vorzugsweise nur an den Stellen vorgesehen, an welchen eine Arretierung auch wünschbar sein kann, also in einem Schwenkbereich von 15 bis 35 Grad und in der weggeschwenkten Stellung der Armstütze. Dazwischen ist die Oberfläche des Achskörpers zylindrisch und bietet somit der Einrastklinke keine Einrastmöglichkeit. Dies vereinfacht das Wegschwenken der Armstütze.

Bei einer Sitzreihe von Stühlen für Saalbestuhlungen beispielsweise kann die Armstütze lediglich einseitig der Sitzfläche vorgesehen sein. Bei Bürostühlen ist vorzugsweise auf beiden Seiten der Sitzfläche je eine solche höhenverstellbare Armstütze angeordnet. Die Wegklappbarkeit der Armstütze erweitert auch die Möglichkeiten für das Vorsehen von Armstützen bei stapelbaren Stühlen.

Zur Integration eines Bedienteils für eine Rückenlehnenverstellung in die Armstütze, ist im Achsteil zweckmässigerweise zentral eine Bohrung vorhanden, in welcher eine Hülse drehbar gelagert ist. Die Hülse steht in Eingriff mit einer Verstellmechanik des Rückenteils. Verstellmechaniken, welche durch eine Drehbewegung der Hülse bedienbar sind, sind sowohl für die Höhenlage als auch die Wölbung der Kreuzstütze aus dem Stand der Technik bekannt.

Falls ein Sitz mit lediglich einer einzigen Armstütze ausgerüstet ist, so ist zweckmässigerweise in der Rückenlehne eine Verstellmechanik zum Verstellen der Höhenlage der Kreuzstütze vorhanden. Sind zwei Armstützen vorgesehen, so kann vorteilhaft eine Verstellmechanik sowohl für die Höhenlage als auch für die Wölbung der Kreuzstütze vorgesehen sein.

Das Bedienteil ist vorteilhaft folgendermassen aufgebaut: In der Hülse, welche im Achskörper drehbar gelagert ist, steckt eine Mitnehmergabel. Die Mitnehmergabel und die axiale Öffnung in der Hülse, in der die Mitnehmergabel steckt sind im Querschnitt zur Achse der Öffnung unrund, insbesondere polygon ausgebildet. Eine bevorzugte Öffnung besitzt einen sechseckigen Querschnitt. Wesentlich ist, dass die Mitnehmergabel bezüglich einer Rotation um eine ihnen gemeinsame Achse gegeneinander unverdrehbar sind. Die Mitnehmergabel ist in dieser Öffnung entlang der Achse verschieblich gelagert. Die Mitnehmergabel ist um eine Anlenkachse senkrecht zur Drehachse und Öffnungsachse an einem Drehrad angelenkt. Das Drehrad liegt stirnseitig auf dem Achskörper auf. Dieses Drehrad kann nun entgegen einer die Mitnehmergabel zurückhaltenden Federkraft von dieser anliegenden Stellung in Achsrichtung angehoben werden. Bei einem Abstand vom Achskörper, der dem Durchmesser des Drehrads entspricht, kann das Drehrad um die Anlenkachse um 90 Grad geschwenkt werden. In dieser Stellung ist es leicht ergreifbar und drehbar, um die Verstellmechanik der persönlichen Vorliebe entsprechend einzustellen.

Die Rastklinke und der Drücker sind vorzugsweise in der Armstütze integriert, und zwar in einem nach oben offenen Kunststoffkanal, der eine Tragrippe der Armstütze bildet und in fertigem Zustand von einer Abdeckung, gegebenenfalls einer gepolsterten Abdeckung, abgedeckt ist. Drücker und Rastklinke können beide in den beiden Seitenwänden des Kanals drehbar gelagert sein und sind dank diesen Seitenwände jeglichem Blick und einem unbeabsichtigten Eingriff entzogen.

Die Einrastzähne oder -nuten am Achskörper sind vorteilhaft in einem Einlegeteil ausgebildet, und für die Arretierung in weggeklappter Stellung auf der Unterseite des Umfangs im Achskörper selber. Das Einlegeteil hat zweckmässigerweise eine grössere Härte als des Material des Achskörpers.

In einem Trägerteil, das die Armstütze und die Rückenlehne trägt, sind zweckmässigerweise Bohrungen für die Befestigung der Rückenlehne, und Gewinde-Bohrungen für die Befestigung des Achskörpers, und eine Bohrung für die Hülse des Bedienteils ausgebildet. Das Trägerteil ist seinerseits an einem Support für den gesamten Stuhl oder Sitz, oder an der Sitzfläche befestigt.

### Kurzbeschreibung der Figuren:

Es zeigt:
- Fig.1: einen Bürostuhl mit einer verschwenkbaren Armstütze in abgeklappter Stellung,
- Fig. 2: einen Bürostuhl mit einer verschwenkbaren Armstütze in tiefer Stellung,
- Fig. 3: einen Bürostuhl mit einer verschwenkbaren Armstütze in mittlerer Stellung,
- Fig. 4: einen Bürostuhl mit einer verschwenkbaren Armstütze in hoher Stellung,
- Fig. 5: einen Detailausschnitt der Anlenkung der Armstütze,
- Fig. 6: den Detailausschnitt gemäss Fig. 5, bei welchem das Drehrad ausgezogen ist,
- Fig. 7: den Detailausschnitt gemäss Fig. 5, bei welchem das Drehrad umgeklappt ist,
- Fig. 8: eine Schnittdarstellung durch die Betätigangsmechanik in der Armstütze,
- Fig. 9: eine Explosionsdarstellung der Teile der Betätigungsmechanik,
- Fig. 10: eine perspektivische Detailansicht der Betätigungsmechanik.

Der in den Figuren dargestellte Bürostuhl 11 besitzt ein Traggestell 13, eine Sitzfläche 15, eine Rückenlehne 17 und zwei Armstützen 19. Die Armstützen sind, wie in Figuren 2 bis 4 dargestellt, in verschiedenen Schwenkstellungen arretierbar. In Figur 1 ist die rechte Armstütze in einer abgeklappten Stellung, in Figur 2 in einer tiefen Stützstellung, in Figur 3 in einer mittleren Stützstellung und in Figur 4 in einer hohen Stützstellung arretiert. Armstützen 19 und Rückenlehne 17 sind an einem Trägerteil 21 befestigt, welches seinerseits am Traggestell 13 angeordnet ist. Die Sitzfläche 15 und die Vorderseite der Rückenlehne 17 sind gepolstert. In der Armstütze 19 ist sowohl eine Mechanik für die Verschwenkung und Arretierung der Armstütze als auch eine Bedienmechanik für die Verstellung einer Kreuzstützen-Verstellmechanik integriert.

In den Detailausschnitten gemäss Figuren 5 bis 10 ist die Mechanik für die Verschwenkung der Armstützen 19 und die Bedienung der Kreuzstützen-Verstellmechanik genauer dargestellt. Die Armstütze 19 ist zusammengesetzt aus einer Tragrippe 23 und einer darauf angeordneten Abdeckung 25. In der Unterseite der Tragrippe ist ein Drücker 27 vorhanden, mit dem die Armstütze aus der arretierten Stellung gelöst werden kann. Auf der Schwenkachse der Armstütze 19 ist ein kreisrundes Drehrad 29 dargestellt. Wie aus Fig. 6 ersichtlich ist das Drehrad herausziehbar und kann, wie in Figuren 7 und 10 dargestellt, gekippt werden. Durch Drehen des Drehrades in seinem Lager, bzw. um die Schwenkachse der Armstütze, kann der Mechanismus zum Verstellen der Kreuzstütze in bekannter Weise eingestellt werden.

Anhand der Figuren 8 bis 10 sind im Folgenden die Zusammensetzung und die Funktion des Mechanismus im einzelnen beschrieben. Die Tragrippe 23 der Armstütze 19 endet in einem Rahmen mit einer kreisrunden Öffnung, welcher Rahmen im Folgenden Nabe 31 genannt wird. Diese Nabe 31 sitzt auf einem Achskörper 33, welcher in die Nabe passt und auf welchem die Nabe 31 verschwenkbar gelagert ist. Der Achskörper 33 ist am Trägerteil 21 mit vier Schrauben 35 befestigt. Er besitzt eine zentrale Bohrung 37 und auf seinem Umfang Einrastnuten 39 in denen eine Rastklinke 41 Eingriff nehmen kann.

Die Einrastnuten 39 für die Arretierung der Armstütze in den verschieden hohen vorgeklappten Stützstellungen sind in einem Einlegeteil 40 ausgebildet. Das Einlegeteil 40 ist aus einem belastbareren Material ausgebildet als der Achskörper 33. Die Einrastnuten 39' für das Arretieren der Armstütze in der nach unten weggeklappten Stellung sind im Material des Achskörpers ausgebildet, da die Armstütze in dieser Stellung geringere Kräfte aufnehmen muss als in den vorgeklappten Stützstellungen.

Die Rastklinke 41, welche in die Einrastnuten 39 eingreifen kann, ist auf einer Achse 43 (Fig. 5 bis 8 und 10) in der Tragrippe 23 gelagert. Sie ist betätigbar mit dem Drücker 27. Die Tragrippe 23 ist als nach oben offener Kanal ausgebildet, in dessen Innenraum Drücker 27 und Rastklinke 41 angeordnet sind (Figuren 9 und 10).

In Figuren 8 und 10 ist die Tragrippe 23 geschnitten dargestellt, so dass der darin angeordnete Drücker 27 im Zusammenhang mit der Rastklinke sichtbar ist. Der Drücker ist um die Achse 45 verschwenkbar in der Tragrippe angeordnet. Er besitzt eine auf eine erste Seite ausladende Feder 47, welche auf einer Querwand 49 im Kanal der Tragrippe aufliegt. Der Feder gegenüber besitzt der Drücker 27 zwei Nasen 51 und 53. Die obere Nase 51 begrenzt den Bewegungsspielraum des Drückers nach oben und nach unten und drückt die Rastklinke 41 in Eingriff mit dem Achsekörper 33. Die untere Nase 53 sperrt gegen die Rastklinke und verriegelt sie in der eingerasteten Position. Beim Entriegeln hebt die untere Nase 53 die Rastklinke aus der eingreifenden Position, indem sie gegen einen Hebel 55 drückt. Wird der Drücker 27 gedrückt, so wird zuerst die untere Nase 53 angehoben, so dass sie neben einer Sperrfläche der Rastklinke liegt. Wird die Bewegung fortgesetzt, so drückt die untere Nase 53 gegen den Hebel 55 der Rastklinke 41 und hebt diesen an bis die obere Nase 51 an der Unterseite der Abdeckung 25 ansteht. Bei dieser Bewegung wird die Feder 47 gespannt. Wird der Drücker wieder losgelassen, so drückt die untere Nase 53 gegen die Rastklinke 41 und presst diese gegen den Achskörper 33. Sobald die Rastklinke in einer Position in Eingriff mit dem Achskörper gelangt, kann die untere Nase 53 an der Sperrfläche der Rastklinke vorbei schwenken, bis die obere Nase 51 am Hebel 55 anschlägt. Die Sperrfläche und die dieser gegenüberliegende Fläche des Drückers liegen etwa tangential zu einer Kreisbahn um die Achse 45, damit keine Verklemmung eintreten kann.

Die Rastklinke 41 und der Achskörper 33 können in verschiedenen Stellungen miteinander in Eingriff gehen.

Aus der Figur 8 ist auch ersichtlich, dass in der Bohrung 37 des Achskörpers 33 eine Mitnehmergabel 57 angeordnet ist. Die Mitnehmergabel 57 ist an ihrem äusseren Ende am Drehrad 29 angelenkt. Wie aus Figur 9 ersichtlich ist, ist die Mitnehmergabel axial verschieblich in einer Hülse 61 gelagert. Die Hülse dreht dank einem polygonalen Querschnitt von Mitnehmergabel und Hülse mit der Mitnehmergabel mit. Mit ihrem inneren Ende ist die Hülse 61 in Eingriff mit einer Verstellmechanik 59 für die Lendensttitze der Rückenlehne. Mit einer nicht dargestellten Zugfeder ist die Mitnehmergabel an ihrem inneren Ende angebunden an der Hülse oder an der Achse des Verstellmechanismus 59.

Der Achskörper 33 besitzt auf dem Einlegeteil 40 eine Reihe von Einrastnuten 39 auf seiner vorderen Seite. Aber ebensolche Einrastnuten bzw. eine Ausnehmung für ein Einlegeteil könnten auf der hinteren Seite vorhanden sein, damit gleich ausgebildete Teile als Achskörper links und rechts des Stuhls angeordnet werden können. Am Achskörper sind zwei Vorsprünge 63 ausgebildet, zwischen welchen das Trägerteil 21 angeordnet ist. Diese Vorsprünge sichern mit vier Schrauben zusammen den Achskörper vor einem Verdrehen gegenüber dem Trägerteil. Für die Fixierung der abgeklappten Armstützen am Achskörper besitzt dieser auch noch Einrastnuten 39' an seiner Unterseite. Die Einrastnuten 39' erlauben die Arretierung der Armstütze lediglich in einer Stellung, während die Einrastnuten 39 die Arretierung in wenigstens drei Stellungen erlauben.

Die Erfindung betrifft zusammengefasst somit ein Sitzmöbel mit einer Sitzfläche 15, einer Rückenlehne 17 und wenigstens einer Armstütze 19. Die Erfindung schafft eine technisch einfache Höhenverstellung der Armstütze, indem die Armstütze 19 um eine horizontale, parallel zur Rückenlehne gerichtete Schwenkachse verschwenkbar gelagert ist und mit einer in der Armstütze integrierten Arretiereinrichtung 33,39,41 in einer Mehrzahl von Schwenkstellungen arretierbar ist. Die Arretierung ist durch Betätigung eines unter der Armstütze angeordneten Drückers lösbar und in gelöstem Zustand bis in die weggeschwenkte Stellung absenkbar, aber auch anhebbar. Die Armstütze (19) ist in jeder dieser Stellungen durch Loslassen des Drückers arretierbar.

## Patentansprüche

1. Ortunabhängiges Sitzmöbel mit
einer Sitzfläche (15),
einer Rückenlehne (17) und
wenigstens einer um eine horizontale, parallel zur Rückenlehne gerichtete Schwenkachse höhenverstellbaren und nach unten wegschwenkbaren Armstütze (19),
bei welchem Sitzmöbel
in der Armstütze eine Arretiereinrichtung (33, 39, 41) integriert ist,
- mittels welcher die Armstütze in einer Mehrzahl von Drehstellungen arretierbar ist, und
- welche durch Betätigung eines von Hand betätigbaren Drückers (27) lösbar ist, **dadurch gekennzeichnet, dass**
der Drücker (27) auf der Unterseite der Armstütze (19) angeordnet ist.

2. Sitzmöbel nach Anspruch 1,
dessen Armstütze (19) mit einer Nabe (31) einen fest an einem Trägerteil angeordneten Achskörper (33) umgreift, der die Schwenkachse für die Armstütze definiert,
dessen Arretiereinrichtung (33, 39, 41) in der Armstütze integriert ist und
- den Achskörper (33) mit Einrastzähnen oder Einrastnuten (39),
- eine an der Armstütze (19) angelenkte Rastklinke (41), die eine in die Einrastzähne oder -nuten (39) des Achskörpers (33) Eingriff nehmende Schwenkstellung einnehmen kann, und
- den von Hand betätigbaren Drücker (27) zum Verschwenken der Rastklinke (41) aus der Eingriff nehmenden Stellung umfasst.

3. Sitzmöbel nach Anspruch 2, **dadurch gekennzeichnet, dass**
- die mit der Rastklinke zusammenwirkenden Einrastzähne oder Einrastnuten (39) lediglich in einem Schwenkbereich für die Höhenverstellung von wenigstens 15 bis höchstens 35 Grad und in der nach unten weggeschwenkten Stellung der Armstütze (19) ausgebildet sind, so dass die Armstütze mit der Arretiereinrichtung (33, 39, 41) in einer Mehrzahl von der Höhenverstellung dienenden Schwenkstellungen wie auch in der weggeschwenkten Stellung der Armstütze (19) arretierbar ist.

4. Sitzmöbel nach einem der Ansprüche 2 oder 3, **dadurch gekennzeichnet dass** für die Höhenverstellung die Einrastmöglichkeiten zwischen der Ras&Iinke (41) und den Einrastzähnen oder -nuten (39) auf einen Schwenkwinke1 von 20 bis 25 Grad beschränkt sind.

5. Sitzmöbel nach einem der vorangehenden Ansprüche, **dadurch gekennzeichnet, dass** die Armstütze (19) in eine zur Rückenlehne (17) parallele Stellung wegklappbar ist.

6. Sitzmöbel nach einem der Ansprüche 1 bis 5, **dadurch gekennzeichnet, dass** die Schwenkachse der Armstütze (19) hinter dem rückenlehnenseitigen Ende der Sitzfläche (15) des Sitzmöbels liegt, so dass die nach unten weggeschwenkte Armstütze (19) in etwa in der Ebene der Rückenlehne (17) angeordnet ist.

7. Sitzmöbel nach Anspruch 2, **dadurch gekennzeichnet, dass** der Drüdcer(27) federnd gelagert ist, so dass bei Betätigung des Druckers (27) entgegen der Federkraft die Rastklinke (41) ausser Eingriff mit den Einrastzähnen oder - nuten (39) gelangt.

8. Sitzmöbel nach einem der Ansprüche 2 bis 7, **dadurch gekennzeichnet, dass** die Einrastzähne oder -nuten (39) für den Bereich der Höhenverstellung in einem Einlegeteil (40) am Achskörper (33) ausgebildet sind

9. Sitzmöbel nach einem der vorangehenden Ansprüche, **dadurch gekennzeichnet, dass** auf der Schwenkachse der Armstütze (19) eine Verstelleinrichtung (29,57,61) um eine gedachte Drehachse drehbar gelagert ist, um eine Verstellmechanik (59) in der Rückenlehne zu bedienen.

10. Sitzmöbel nach Anspruch 9, **dadurch gekennzeichnet dass** die Rückeaverstelleinrichtung ein Drehrad (29) zur aufweist, welches axial ausziehbar und um eine Kippachse kippbar gelagert ist, welche Kippachse senkrecht zur Drehachse der Rückenvefstelleinrichtung steht.

## Claims

1. A mobile, sitting-furniture piece with
a sitting surface (15)
a back rest (17) and
at least one arm support (19) which may be adjusted in height about a horizontal pivot axis directed parallel to the back rest, and may be pivoted away to the bottom,
with which sitting-furniture piece
a locking device (33, 39, 41) is integrated in the arm support,
- by way of which the arm support may be locked in a plurality of rotation positions, and
- which may be released by actuation of a press piece (27) which may be actuated by hand,
**characterised in that** the press piece (27) is arranged on the underside of the arm support (19).

2. A sitting-furniture piece according to claim 1,
whose arm support (19) with a hub (31), engages around a pivot body (33) which is firmly arranged on a carrier part and which defines the pivot axis for the arm support,
whose locking device (33, 39, 41) is integrated in the arm support and comprises
- the pivot body (33) with locking teeth or locking grooves (39)
- a locking pawl (41) which is coupled to the arm support and which may assume a pivot position engaging into the locking teeth or locking grooves (39) of the pivot body (33) and
- the press piece (27) which may be actuated by hand, for pivoting the locking pawl (41) out of the position having engagement.

3. A sitting-furniture piece according to claim 2, **characterised in that** the locking teeth or locking grooves (39) which cooperate with the locking pawl are designed only in a pivot range for the height adjustment, of at least 15 to at the most 35 degrees, and in the position of the arm support (19) which is pivoted away to the bottom, so that the arm support with the locking device (33, 39, 41) may be locked in a plurality of pivot positions serving for height adjustment, as well as in the position of the arm support (19) which is pivoted away.

4. A sitting-furniture piece according to one of the claims 2 or 3, **characterised in that** for the height adjustment, the locking possibilities between the locking pawl (41) and the locking teeth or locking grooves (39) are limited to a pivot angle of 20 to 25 degrees.

5. A sitting-furniture piece according to one of the preceding claims, **characterised in that** the arm support (19) may be collapsed into a position parallel to the back rest (17).

6. A sitting-furniture piece according to one of the claims 1 to 5, **characterised in that** the pivot axis of the arm support (19) lies behind the end of the seat surface (15) of the sitting-furniture piece, said end being at the back rest side, so that the arm support (1) which is pivoted away to the bottom, is arranged roughly in the plane of the back rest (17).

7. A sitting-furniture piece according to claim 2, **characterised in that** the press piece (27) is mounted in a resilient manner, so that on actuation of the press piece (27) against the spring force, the locking pawl (41) comes out of engagement with the locking teeth or the locking grooves (39).

8. A sitting-furniture piece according to one of the claims 2 to 7, **characterised in that** the locking teeth or locking grooves (39) for the region of the height adjustment, are formed in an insert part (40) on the pivot body (33).

9. A sitting-furniture piece according to one of the preceding claims, **characterised in that** an adjustment device (29, 57, 61) is pivotably mounted about an imaged rotation axis, on the pivot axis of the arm support (19), in order to operate an adjustment mechanism (59) in the back rest.

10. A sitting-furniture piece according to claim 9, **characterised in that** the back adjustment device comprises a rotation wheel (29) for operation, which may be pulled out axially and is tiltably mounted about a tilt axis, said tilt axis being perpendicular to the rotation axis of the back adjustment device.

## Revendications

1. Siège mobile avec
une assise (15),
un dossier (17) et
au moins un accoudoir (19), réglable en hauteur autour d'un axe de pivotement horizontal, orienté parallèlement au dossier et pouvant être escamoté par pivotement vers le bas,
siège pour lequel un dispositif d'arrêt (33, 39, 41) est intégré à l'accoudoir
- au moyen duquel l'accoudoir peut être bloqué dans une multitude de positions de rotation et
- qui peut être dégagé par l'actionnement d'un poussoir pouvant être actionné à la main,
**caractérisé en ce que** le poussoir (27) est placé sur le côté inférieur de l'accoudoir (19).

2. Siège selon la revendication 1
dont l'accoudoir (19) enveloppe avec un moyeu (31) un corps d'axe (33), placé fixe sur une partie de support, qui définit l'axe de pivotement pour l'accoudoir,
dont le dispositif d'arrêt (33, 39, 41) est intégré à l'accoudoir et comprend
- le corps d'axe (33) avec des dents d'enclenchement ou des rainures d'enclenchement (39),
- un cliquet d'arrêt (41) articulé à l'accoudoir (19) qui peut prendre une position de pivotement qui s'engrène dans les dents d'enclenchement ou les rainures d'enclenchement (39) du corps d'axe (33) et
- le poussoir (27) qui peut être actionné à la main pour faire pivoter le cliquet d'arrêt (41) hors de l'engrènement.

3. Siège selon la revendication 2, **caractérisé en ce que** les dents d'enclenchement ou les rainures d'enclenchement (39) qui coopèrent avec le cliquet d'arrêt sont configurées seulement dans une plage de pivotement pour le réglage en hauteur d'au moins 15 à 35 degrés maximum et dans la position pivotée vers le bas de l'accoudoir (19) si bien que l'accoudoir peut être bloqué avec le dispositif d'arrêt (39, 41) dans une multitude de positions de pivotement qui servent au pivotement en hauteur tout comme dans la position pivotée vers le bas de l'accoudoir (19).

4. Siège selon l'une des revendications 2 ou 3, **caractérisé en ce que**, pour le réglage en hauteur, les possibilités d'enclenchement entre le cliquet d'arrêt (41) et les dents d'enclenchement ou les rainures d'enclenchement (39) sont limitées à un angle de pivotement de 20 à 25 degrés.

5. Siège selon l'une des revendications précédentes, **caractérisé en ce que** l'accoudoir (19) peut être escamoté dans une position parallèle au dossier (17).

6. Siège selon l'une des revendications 1 à 5, **caractérisé en ce que** l'axe de pivotement de l'accoudoir (19) se situe derrière l'extrémité côté dossier de l'assise (15) du siège si bien que l'accoudoir pivoté vers le bas (19) est placé à peu près dans le plan de l'accoudoir (17).

7. Siège selon la revendication 2, **caractérisé en ce que** le poussoir (27) est positionné élastique si bien que lors de l'actionnement du poussoir (27) à l'encontre de la force du ressort le cliquet d'arrêt (41) se désengrène des dents d'enclenchement ou des rainures d'enclenchement (39).

8. Siège selon l'une des revendications 2 à 7, **caractérisé en ce que** les dents d'enclenchement ou les rainures d'enclenchement (39) sont configurées pour le domaine du réglage en hauteur dans une pièce d'insertion (40) sur le corps d'axe (33).

9. Siège selon l'une des revendications précédentes, **caractérisé en ce qu'**un dispositif de réglage (29, 57, 61) est positionné rotatif autour d'un axe de rotation imaginaire sur l'axe de pivotement de l'accoudoir (19) pour actionner un mécanisme de réglage (59) dans le dossier.

10. Siège selon la revendication 9, **caractérisé en ce que** le dispositif de réglage de dossier présente une roue rotative (29) pour l'actionnement qui est positionnée extensible axialement et basculante autour d'un axe de basculement, lequel axe de basculement est perpendiculaire à l'axe de rotation du dispositif de réglage de dossier.
